# FASCICULE DE BREVET EUROPEEN

(11) **EP 2 339 055 B1**
(45) Date de publication et mention de la délivrance du brevet: **18.12.2013**
(21) Numéro de dépôt: 10195878.3
(22) Date de dépôt: 20.12.2010
(51) Int. Cl.: D04H 18/02

(54) **Machine d'aiguilletage circulaire à alimentation en nappe fibreuse par un convoyeur et une goulotte verticale**
Kreisförmige Nadelmaschine wobei einer Faserstoffbahn durch ein Förderband und eine vertikale Rutsche zugeführt wird
Circular needling machine whereby a fibrous web is supplied by means of a conveyor and a vertical chute

(30) Priorité: 22.12.2009 FR 0959406
(43) Date de publication de la demande: 29.06.2011
(73) Titulaire: Messier-Bugatti-Dowty, 78140 Velizy Villacoublay (FR)
(72) Inventeur: Delecroix, Vincent, 69390, VERNAISON (FR); Faron, Marc, 69390, VOURLES (FR)
(74) Mandataire: Boura, Olivier

(56) Documents cités:
- WO-A1-02/088449
- CA-C- 2 238 835

## Description

### Arrière-plan de l'invention

La présente invention se rapporte au domaine général des machines d'aiguilletage circulaire pour la réalisation de structures textiles aiguilletées, et concerne plus particulièrement l'alimentation automatique en nappes fibreuses de telles machines.

Il est connu d'utiliser une machine d'aiguilletage de type circulaire pour la fabrication de structures textiles annulaires destinées à constituer le renfort fibreux de pièces annulaires en matériau composite, notamment des disques de frein, tels que des disques en matériau composite carbone/carbone (C/C) pour des freins d'avion.

Dans une telle machine d'aiguilletage, une nappe fibreuse hélicoïdale à aiguilleter est posée sur une table d'aiguilletage et entraînée en rotation par des moyens d'entraînement le plus souvent à friction. L'alimentation de ce type de machine peut être faite à plat au niveau de la table d'aiguilletage à partir d'une nappe de matière à aiguilleter débitée d'un dispositif de déroulage externe à la machine d'aiguilletage.

On connaît également du document WO 02/088449 une machine d'aiguilletage dans laquelle l'alimentation en nappes fibreuses à aiguilleter est réalisée de façon automatique. A cet effet, la machine d'aiguilletage comprend un panier de stockage disposé au-dessus de la table d'aiguilletage et contenant la nappe fibreuse à aiguilleter, un ensemble de rouleaux coniques pour extraire en continu la nappe du panier de stockage et une goulotte hélicoïdale pour reprendre la nappe déroulée du panier de stockage et l'amener vers la table d'aiguilletage au niveau de moyens d'entraînement par friction. Cette machine d'aiguilletage présente toutefois l'inconvénient que les rouleaux coniques d'entraînement de la nappe fibreuse provoquent un glissement de la nappe fibreuse lors de son déroulement, ce qui se traduit par une déformation de la nappe fibreuse lorsqu'elle arrive sur la table d'aiguilletage.

### Objet et résumé de l'invention

La présente invention a donc pour but principal de pallier de tels inconvénients en proposant une machine d'aiguilletage circulaire pour laquelle l'alimentation de la table d'aiguilletage en nappes fibreuses s'effectue de façon automatique et sans déformation de celles-ci.

Ce but est atteint grâce à une machine d'aiguilletage circulaire d'une structure textile formée à partir d'une nappe fibreuse hélicoïdale, comprenant une table d'aiguilletage disposée sous une table d'alimentation en nappe fibreuse hélicoïdale à aiguilleter, et dans laquelle, conformément à l'invention, la table d'alimentation comprend un convoyeur circulaire centré sur un axe vertical et sur lequel est destiné à être disposée une nappe fibreuse hélicoïdale à aiguilleter, le convoyeur ayant une fente radiale débouchant sous le convoyeur circulaire pour dérouler en continu la nappe fibreuse disposée sur le convoyeur, la fente débouchant sous le convoyeur vers une goulotte sensiblement droite qui s'étend verticalement entre le convoyeur et un plateau support de la table d'aiguilletage centré sur l'axe vertical du convoyeur de façon à reprendre la nappe déroulée du convoyeur et l'amener sur la table d'aiguilletage, ledit plateau support ayant des moyens d'entraînement en rotation de la nappe fibreuse autour de l'axe vertical.

La présence d'un convoyeur circulaire permet de délivrer de la nappe fibreuse sans tension, celle-ci étant alors guidée verticalement vers la table d'aiguilletage à l'aide de la goulotte. Ainsi, aucune déformation de la nappe fibreuse n'apparaît avant son aiguilletage. En outre, par rapport à une goulotte hélicoïdale, la présence d'une goulotte sensiblement droite permet de gagner de la place pour positionner d'autres fonctions de la machine (comme l'engagement de la nappe fibreuse et sa découpe automatique).

Selon une disposition avantageuse, la table d'aiguilletage comprend en outre un plateau de guidage centré sur l'axe vertical et mobile verticalement par rapport au plateau support entre une position basse de fonctionnement dans laquelle il repose sur ledit plateau support et une position relevée de dégagement dans laquelle il est positionné au-dessus dudit plateau support.

Dans ce cas, la goulotte a une portion solidaire de la table d'alimentation et une autre portion solidaire du plateau de guidage de la table d'aiguilletage, ces portions étant aptes à translater l'une à l'intérieur de l'autre lors des déplacements verticaux du plateau de guidage.

Les moyens d'entraînement en rotation de la nappe fibreuse peuvent comprendre deux paires de rouleaux coniques espacées angulairement l'un de l'autre et destinées à venir en contact avec la nappe fibreuse amenée sur la table d'aiguilletage

La machine peut comprendre en outre un rouleau conique presseur solidaire du plateau de la table d'aiguilletage et disposé en sortie de la goulotte.

La table d'alimentation peut comprendre en outre un rouleau disposé sous le convoyeur circulaire et intercalé angulairement entre l'entrée de la fente et la goulotte de façon à permettre la reprise d'une extrémité libre de la nappe déroulée du convoyeur et son guidage vers la goulotte.

Des moyens d'évacuation de la structure textile hors du plateau support de la table d'aiguilletage peuvent être prévus, ces moyens comprenant avantageusement un bras manipulateur muni d'un doigt articulé pour saisir et évacuer la structure textile. Des moyens de découpe de la nappe fibreuse peuvent également être prévus.

De préférence, le convoyeur circulaire de la table d'alimentation comprend deux portions courbes de convoyeur chacune en forme de demi-disque et qui sont disposées face à face, la fente étant formée par un espace laissé entre les deux portions de convoyeurs.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- la figure 1 est une vue générale en perspective d'une machine d'aiguilletage circulaire selon l'invention;
- la figure 2 montre de façon schématique en vue de dessus et en écorché la table d'alimentation de la machine d'aiguilletage de la figure 1;
- la figure 3 est une vue en coupe selon III-III de la figure 2 ;
- la figure 4 est une vue schématique et de dessus de la table d'aiguilletage de la machine d'aiguilletage de la figure 1 ;
- les figures 5A et 5B sont des vues schématiques montrant la table d'aiguilletage de la machine d'aiguilletage de la figure 1 dans deux positions différentes ; et
- la figure 6 montre de façon schématique la table d'évacuation de la machine d'aiguilletage de la figure 1.

### Description détaillée d'un mode de réalisation

La figure 1 illustre de façon schématique une machine d'aiguilletage circulaire 10 selon l'invention. Cette machine est destinée à l'aiguilletage d'une structure textile, ou préforme annulaire, formée à partir d'une nappe (ou bande) fibreuse hélicoïdale.

La machine d'aiguilletage 10 comprend une table 100 d'alimentation en nappe fibreuse à aiguilleter, une table d'aiguilletage 200 disposée sous la table d'alimentation, et une table 300 d'évacuation de la structure aiguilletée hors de la table d'aiguilletage.

La table 100 d'alimentation en nappe fibreuse à aiguilleter comprend un convoyeur circulaire 102 qui est centré sur un axe vertical 104 et sur lequel est disposée une nappe fibreuse 106 à aiguilleter. La nappe fibreuse est plus précisément enroulée en plusieurs couches autour d'un fût central 108 centré sur l'axe vertical 104 et elle est entraînée en rotation autour de cet axe par le convoyeur circulaire.

Comme représenté sur les figures 1 à 3, le convoyeur circulaire 102 de la table d'alimentation se compose plus précisément de deux portions courbes 102a, 102b de convoyeur chacune en forme de demi-disque et qui sont disposées en regard l'une de l'autre (les bords droits de ces portions de convoyeur sont parallèles et face à face). Le sens de rotation de ces portions courbes de convoyeur est dirigé de sorte à faire réaliser un tour complet de 360° à la nappe fibreuse 106 autour de l'axe vertical 104.

Chaque portion courbe 102a, 102b de convoyeur permet donc de réaliser un demi-tour de 180° à la nappe fibreuse 106. A cet effet, de façon connue en soi, chaque portion courbe de convoyeur comprend une bande sans fin 110a, 110b tendue autour d'une barre cylindrique fixe 112a, 112b d'axe horizontal qui lui fait épauser une trajectoire semi-circulaire. Le bord courbe 114a, 114b de cette bande sans fin est rendu solidaire d'une chaîne sans fin 116a, 116b (ou similaire) apte à suivre une trajectoire semi-circulaire. Cette chaîne sans fin est tendue entre deux pignons 117a, 117b coaxiaux à la barre cylindrique 112a, 112b, l'un de ces pignons étant entraîné en rotation par un moteur 118a, 118b. Ces moteurs 118a, 118b sont synchronisés pour commander une même vitesse de rotation aux deux bandes sans fin des portions courbes de convoyeur.

Les portions courbes 102a, 102b de convoyeur sont espacées l'une de l'autre de façon à ménager entre elles une fente radiale 120 pour permettre de dérouler la nappe fibreuse 106 positionnée sur le convoyeur circulaire. Une plaque 122 recouvre la moitié environ de cet espacement entre les portions courbes de convoyeur.

La fente radiale 120 débouche sous le convoyeur circulaire 102 de la table d'alimentation vers une goulotte sensiblement droite 400 qui s'étend verticalement entre le convoyeur circulaire et la table d'aiguilletage 200. Cette goulotte a pour fonction de reprendre la nappe 106 qui est déroulée du convoyeur et de la guider verticalement sur la table d'aiguilletage.

A cet effet, comme représenté sur la figure 2, l'entrée 402 de la goulotte 400 est légèrement décalée angulairement (dans la direction de rotation du convoyeur circulaire 102) par rapport à la fente 120. De façon avantageuse, un rouleau conique 124 est disposé sous le convoyeur circulaire 102 dont il est solidaire et intercalé angulairement entre la fente 102 et l'entrée 402 de la goulotte 400. Ce rouleau permet ainsi de reprendre une extrémité libre de la nappe fibreuse 106 déroulée du convoyeur et de la guider vers l'entrée de la goulotte.

La goulotte droite 400 se présente sous la forme d'un conduit tubulaire creux s'étendant verticalement depuis son entrée 402 s'ouvrant sous le convoyeur circulaire 102 jusqu'à sa sortie courbe 404 dont le contour épouse le profil curviligne d'un plateau support 202 de la table d'aiguilletage (voir la figure 4). Ce dernier est centré sur l'axe vertical 104 et reçoit la nappe fibreuse amenée par la goulotte depuis la table d'alimentation.

La nappe fibreuse ainsi amenée sur le plateau support 204 est entraînée en rotation autour de l'axe vertical 104 dans le même sens de rotation que le convoyeur circulaire pour passer sous une tête d'aiguilletage décrite ultérieurement. A cet effet, des moyens d'entraînement en rotation de la nappe fibreuse comprennent deux (ou plus) paires de rouleaux coniques qui sont espacées angulairement l'une de l'autre. Chaque paire de rouleaux 204 se compose d'un rouleau conique 204a formant rouleau presseur en contact continu avec la nappe fibreuse et d'un contre-rouleau conique 204b disposé dans une ouverture du plateau support en regard du rouleau presseur 204a de sorte à prendre en sandwich la nappe fibreuse. Plus précisément, le plateau support est ajouré de sorte que les contre-rouleaux 204b viennent directement en contact avec la nappe fibreuse déposée sur ce plateau.

Les rouleaux presseurs 204a sont entraînés en rotation par exemple au moyen chacun d'un ensemble moto-réducteur 206 indépendant commandé depuis des moyens de commande (non représentés). Les contre-rouleaux 204b peuvent être libres en rotation ou éventuellement entraînés. Ces moyens de commande permettent notamment de synchroniser entre elles les vitesses de rotation des rouleaux. Bien entendu, d'autres moyens conventionnels d'entraînement en rotation et de synchronisation de vitesse des rouleaux pourraient être envisagés.

La table d'aiguilletage comporte également un plateau de guidage 208 se présentant sous la forme de deux parois annulaires 210 centrées sur l'axe vertical 104 et s'étendant verticalement depuis le plateau support 202. Ces parois verticales sont reliées entre elles par des renforts latéraux 212 et permettent d'assurer un guidage latéral de la nappe fibreuse lors de sa rotation autour de l'axe vertical.

Selon une disposition avantageuse, ce plateau de guidage est mobile verticalement par rapport au plateau support 202 entre une position basse de fonctionnement dans laquelle il repose sur ledit plateau support pour assurer le guidage latéral de la nappe fibreuse 106 (figure 5A) et une position relevée de dégagement dans laquelle il est positionné au-dessus dudit plateau support (figure 5B). Dans la position relevée du plateau de guidage 208, la structure textile 214 formée à partir de la nappe fibreuse aiguilletée peut être aisément évacuée sur la table d'évacuation 300 par des moyens d'évacuation détaillés ultérieurement.

Le déplacement vertical du plateau de guidage 208 est par exemple assuré au moyen d'un vérin 216 dont le corps 216a est solidaire de la table d'alimentation 100 et la tige 216b est fixée sur le plateau de guidage. Ce vérin est actionné par des moyens de commande (non représentés). Le plateau de guidage se relève en translatant autour d'une barre 218 centrée sur l'axe vertical 104 et fixée à la table d'alimentation.

De plus, ce déplacement vertical est permis du fait que la goulotte 400 présente une portion 400a qui est solidaire de la table d'alimentation 100 et une autre portion 400b qui est solidaire du plateau de guidage 208 de la table d'aiguilletage, ces portions 400a, 400b étant aptes à translater l'une à l'intérieur de l'autre lors des déplacements du plateau de guidage (dans l'exemple des figures 5A et 5B, c'est la portion 400b solidaire du plateau de guidage qui translate à l'intérieur de la portion 400a solidaire de la table d'alimentation lors de ces déplacements).

Il est à noter que le plateau de guidage 208 présente une découpe angulaire 219 correspondant à la forme de la tête d'aiguilletage (décrite ci-après) et permettant le passage du plateau de guidage lors de ses déplacements verticaux.

Selon une autre disposition avantageuse, le plateau de guidage 208 comprend encore un rouleau conique presseur 220 qui est disposé en sortie de la goulotte 400. Ce rouleau presseur est plus précisément positionné juste au-dessus de la nappe fibreuse lorsqu'elle sort de la goulotte de façon à venir aplanir correctement la nappe fibreuse avant son passage sous la tête d'aiguilletage. Les deux paires de rouleaux 204 d'entraînement en rotation de la nappe fibreuse et le rouleau presseur 220 sont de préférence angulairement espacés les uns des autres de 120° environ (figure 4). Par ailleurs, ce rouleau presseur étant solidaire du plateau de guidage, il est apte à se déplacer verticalement avec celui-ci.

L'aiguilletage de la nappe fibreuse amenée sur le plateau support est réalisé par une tête d'aiguilletage 222 comportant un nombre déterminé d'aiguilles à barbes et disposée à l'aplomb du plateau support entre les deux paires de rouleaux coniques 204 d'entraînement en rotation de la nappe. De façon connue, pour permettre l'aiguilletage les unes aux autres des différentes couches superposées de nappe fibreuse, cette tête d'aiguilletage est animée d'un mouvement alternatif vertical par des moyens conventionnels de déplacement 224. En outre, le plateau support 202 de la table d'aiguilletage est mobile verticalement sous l'action de moyens de transmission de mouvement 226 au fur et à mesure du déroulement de l'opération d'aiguilletage.

Des moyens de découpe disposés en amont de la tête d'aiguilletage sont aussi prévus pour couper la nappe une fois obtenue l'épaisseur finale prédéterminée pour la structure textile (des capteurs non représentés permettent de contrôler précisément cette épaisseur au fur et à mesure de la superposition des différentes couches). Comme représenté sur la figure 4, ces moyens de découpe peuvent comporter un couteau circulaire 228 mobile radialement le long d'un portique 230 porté par le plateau de guidage 208, ce portique étant disposé angulairement après le rouleau presseur 220 dans le sens de rotation de la nappe fibreuse. Bien entendu, d'autres moyens de découpe peuvent être envisagés.

Une fois la nappe coupée et la structure aiguilletée, des moyens d'évacuation illustrés sur la figure 6 permettent de transférer la structure textile sur la table d'évacuation 300 en vue de son transfert vers un autre poste de la chaîne de production comme un poste de traitement thermique. A cet effet, ces moyens d'évacuation comprennent un bras manipulateur 302 s'étendant radialement et muni d'un doigt articulé 304 pour saisir et évacuer la structure textile 214 sur un plateau 306 de la table d'évacuation. Cette opération d'évacuation nécessite que le plateau de guidage de la table d'aiguilletage soit dans sa position relevée telle qu'illustrée par la figure 5B.

Il est à noter que des moyens de commande centrale (non représentés sur les figures) sont reliés aux moteurs 118a, 118b des portions courbes de convoyeur de la table d'alimentation, aux moyens de transmission de mouvement 226 du plateau support 202 de la table d'aiguilletage, aux ensembles moto-réducteur 206 des paires de rouleaux coniques 204 d'entraînement en rotation de la nappe fibreuse, aux moyens de déplacement 224 de la tête d'aiguilletage 222, aux moyens de découpe 228, 230 de la nappe fibreuse, et aux moyens d'évacuation 302, 304 de la structure textile. Ces moyens de commande centrale permettent d'assurer la commande et la synchronisation nécessaires à l'obtention d'un processus d'aiguilletage continu.

## Revendications

1. Machine d'aiguilletage (10) circulaire d'une structure textile formée à partir d'une nappe fibreuse hélicoïdale, comprenant une table d'aiguilletage (200) disposée sous une table (100) d'alimentation en nappe fibreuse hélicoïdale à aiguilleter, **caractérisée en ce que** la table d'alimentation comprend un convoyeur circulaire à bande (102) centré sur un axe vertical (104) et sur lequel est destiné à être disposée une nappe fibreuse hélicoïdale (106) à aiguilleter, le convoyeur ayant une fente radiale (120) débouchant sous le convoyeur circulaire pour dérouler en continu la nappe fibreuse disposée sur le convoyeur, la fente débouchant sous le convoyeur vers une goulotte (400) sensiblement droite qui s'étend verticalement entre le convoyeur et un plateau support (202) de la table d'aiguilletage centré sur l'axe vertical du convoyeur de façon à reprendre la nappe déroulée du convoyeur et l'amener sur la table d'aiguilletage, ledit plateau support ayant des moyens (204, 206), d'entraînement en rotation de la nappe fibreuse autour de l'axe vertical.

2. Machine selon la revendication 1, dans laquelle la table d'aiguilletage (200) comprend en outre un plateau de guidage (208) centré sur l'axe vertical et mobile verticalement par rapport au plateau support (202) entre une position basse de fonctionnement dans laquelle il repose sur ledit plateau support et une position relevée de dégagement dans laquelle il est positionné au-dessus dudit plateau support.

3. Machine selon la revendication 2, dans laquelle la goulotte (400) a une portion (400a) solidaire de la table d'alimentation (100) et une autre portion (400b) solidaire du plateau de guidage (208) de la table d'aiguilletage, ces portions étant aptes à translater l'une à l'intérieur de l'autre lors des déplacements verticaux du plateau de guidage.

4. Machine selon l'une quelconque des revendications 1 à 3, dans laquelle les moyens d'entraînement en rotation de la nappe fibreuse comprennent deux paires de rouleaux coniques (204) espacées angulairement l'un de l'autre et destinées à venir en contact avec la nappe fibreuse amenée sur la table d'aiguilletage.

5. Machine selon l'une quelconque des revendications 1 à 4, comprenant en outre un rouleau conique presseur (220) solidaire du plateau de guidage (208) de la table d'aiguilletage et disposé en sortie de la goulotte (400).

6. Machine selon l'une quelconque des revendications 1 à 5, dans laquelle la table d'alimentation (100) comprend en outre un rouleau (124) disposé sous le convoyeur circulaire (102) et intercalé angulairement entre la fente (120) et l'entrée (402) de la goulotte de façon à permettre la reprise d'une extrémité libre de la nappe déroulée du convoyeur et son guidage vers la goulotte.

7. Machine selon l'une quelconque des revendications 1 à 6, comprenant en outre des moyens d'évacuation de la structure textile (214) hors du plateau support (202) de la table d'aiguilletage.

8. Machine selon la revendication 7, dans laquelle les moyens d'évacuation de la structure textile comprennent un bras manipulateur (302) muni d'un doigt articulé (304) pour saisir et évacuer la structure textile (214).

9. Machine selon l'une quelconque des revendications 1 à 8, dans laquelle la table d'aiguilletage (200) comprend en outre des moyens (228, 230) de découpe de la nappe fibreuse.

10. Machine selon l'une quelconque des revendications 1 à 9, dans laquelle le convoyeur circulaire de la table d'alimentation (100) comprend deux portions courbes de convoyeur (102a, 102b) chacune en forme de demi-disque et qui sont disposées face à face, la fente étant formée par un espace laissé entre les deux portions de convoyeur.

## Patentansprüche

1. Maschine zum Rundnadeln (10) einer aus einer spiralförmigen Faserlage gebildeten Textilstruktur, umfassend einen Nadelungstisch (200), der unter einem Tisch (100) zum Zuführen von zu nadelnder spiralförmiger Faserlage angeordnet ist, **dadurch gekennzeichnet, dass** der Zuführtisch einen kreisförmigen Bandförderer (102) umfasst, der um eine vertikale Achse (104) zentriert ist und der dazu bestimmt ist, hierauf eine zu nadelnde spiralförmige Faserlage (106) anzuordnen, wobei der Förderer einen radialen Schlitz (120), welcher unter dem Kreisförderer ausmündet, aufweist, um die auf dem Förderer angeordnete Faserlage fortlaufend abzuwickeln, wobei der Schlitz unter dem Förderer in Richtung einer im Wesentlichen geraden Rinne (400) ausmündet, die zwischen dem Förderer und einer Tragplatte (202) des Nadelungstisches, welche um die vertikale Achse des Förderers zentriert ist, vertikal verläuft, um die von dem Förderer abgewickelte Lage aufzunehmen und um sie auf den Nadelungstisch zu führen, wobei die Tragplatte Mittel (204, 206) zum Drehantreiben der Faserlage um die vertikale Achse herum aufweist.

2. Maschine nach Anspruch 1, wobei der Nadelungstisch (200) ferner eine Führungsplatte (208) umfasst, die um die vertikale Achse zentriert ist und gegenüber der Tragplatte (202) zwischen einer unteren Betriebsstellung, in der sie auf der Tragplatte aufliegt, und einer angehobenen Freigabestellung, in der sie oberhalb der Tragplatte positioniert ist, vertikal beweglich ist.

3. Maschine nach Anspruch 2, wobei die Rinne (400) einen Abschnitt (400a), der mit dem Zuführtisch (100) fest verbunden ist, und einen weiteren Abschnitt (400b), der mit der Führungsplatte (208) des Nadelungstisches fest verbunden ist, aufweist, wobei diese Abschnitte geeignet sind, sich während der Vertikalbewegungen der Führungsplatte ineinander zu verschieben.

4. Maschine nach einem der Ansprüche 1 bis 3, wobei die Mittel zum Drehantreiben der Faserlage zwei Paare von konischen Rollen (204) umfassen, die voneinander winkelig beabstandet und dazu bestimmt sind, mit der auf den Nadelungstisch geführten Faserlage in Kontakt zu gelangen.

5. Maschine nach einem der Ansprüche 1 bis 4, ferner umfassend eine konische Andrückrolle (220), die mit der Führungsplatte (208) des Nadelungstisches fest verbunden und am Ausgang der Rinne (400) angeordnet ist.

6. Maschine nach einem der Ansprüche 1 bis 5, wobei der Zuführtisch (100) ferner eine Rolle (124) umfasst, die unter dem Kreisförderer (102) angeordnet und zwischen dem Schlitz (120) und dem Eingang (402) der Rinne winkelig eingefügt ist, um das Aufnehmen eines freien Endes der von dem Förderer abgewickelten Lage und dessen Führen zu der Rinne zu ermöglichen.

7. Maschine nach einem der Ansprüche 1 bis 6, ferner umfassend Mittel zum Abführen der Textilstruktur (214) aus der Tragplatte (202) des Nadelungstisches.

8. Maschine nach Anspruch 7, wobei die Mittel zum Abführen der Textilstruktur einen Manipulatorarm (302) umfassen, der mit einem Gelenkfinger (304) versehen ist, um die Textilstruktur (214) zu erfassen und abzuführen.

9. Maschine nach einem der Ansprüche 1 bis 8, wobei der Nadelungstisch (200) ferner Mittel (228, 230) zum Zuschneiden der Faserlage umfasst.

10. Maschine nach einem der Ansprüche 1 bis 9, wobei der Kreisförderer des Zuführtisches (100) zwei gekrümmte Fördererabschnitte (102a, 102b) umfasst, die jeweils halbscheibenförmig und einander gegenüber angeordnet sind, wobei der Schlitz durch einen zwischen den beiden Fördererabschnitten freigelassenen Raum gebildet ist.

## Claims

1. A circular needling machine (10) for needling a textile structure formed from a helical fiber sheet, the machine comprising a needling table (200) disposed beneath a feed table (100) for feeding a helical fiber sheet for needling, the machine being **characterized in that** the feed table comprises a circular belt conveyor (102) for receiving thereon a helical fiber sheet (106) for needling, the conveyor being centered on a vertical axis (104) and having a radial slot (120) opening out under the circular conveyor to unwind continuously the fiber sheet received on the conveyor, the slot opening out under the conveyor towards a substantially straight chute (400) that extends vertically between the conveyor and a support tray (202) of the needling table centered on the vertical axis of the conveyor so as to take up the sheet unwound from the conveyor and bring it onto the needling table, said support tray having means (204, 206) for driving the fiber sheet in rotation about the vertical axis.

2. A machine according to claim 1, wherein the needling table (200) further includes a guide tray (208) centered on the vertical axis and movable vertically relative to the support tray (202) between a low, operating position in which it rests on said support tray, and a raised, disengaged position in which it is positioned above said support tray.

3. A machine according to claim 2, wherein the chute (400) has one portion (400a) secured to the feed table (100) and another portion (400b) secured to the guide tray (208) of the needling table, these portions being suitable for moving in translation one inside the other during the vertical movements of the guide tray.

4. A machine according to any one of claims 1 to 3, wherein the means for driving the fiber sheet in rotation comprise two pairs of conical rollers (204) that are angularly spaced apart from each other and that are designed to come into contact with the fiber sheet brought onto the needling table.

5. A machine according to any one of claims 1 to 4, further comprising a conical presser roller (220) secured to the guide tray (208) of the needling table and placed at the outlet from the chute (400).

6. A machine according to any one of claims 1 to 5, wherein the feed table (100) further includes a roller (124) placed under the circular conveyor (102) and angularly interposed between the slot (120) and the inlet (402) of the chute so as to enable a free end of the sheet being unwound from the conveyor to be taken up and guided towards the chute.

7. A machine according to any one of claims 1 to 6, further including means for removing the textile structure (214) from the support tray (202) of the needling table.

8. A machine according to claim 7, wherein the means for removing the textile structure comprise a manipulator arm (302) provided with a hinged finger (304) for taking hold of and removing the textile structure (214).

9. A machine according to any one of claims 1 to 8, wherein the needling table (200) further comprises cutter means (228, 230) for cutting the fiber sheet.

10. A machine according to any one of claims 1 to 9, wherein the circular conveyor of the feed table (100) has two curved conveyor portions (102a, 102b), each in the form of a half-disk and disposed facing the other, the slot being formed by a gap left between the two conveyor portions.
